# FASCICULE DE BREVET EUROPEEN

(11) **EP 3 859 449 B1**
(45) Date de publication et mention de la délivrance du brevet: **28.01.2026**
(21) Numéro de dépôt: 20154530.8
(22) Date de dépôt: 30.01.2020
(51) Int. Cl.: G04B 17/06, G04B 17/32

(54) **CORDON CONDUCTEUR DE SPIRAL**
LEITENDE SCHNUR FÜR SPIRALE
HAIRSPRING DRIVING CORD

(43) Date de publication de la demande: 04.08.2021
(73) Titulaire: ETA SA Manufacture Horlogère Suisse, 2540 Grenchen (CH)
(72) Inventeur: HUOT-MARCHAND, Sylvain, 2743 Eschert (CH)
(74) Mandataire: ICB SA

(56) Documents cités:
- EP-A2- 1 837 722
- WO-A1-2014/023584

## Description

### Domaine technique

La présente invention concerne un système oscillant pour mouvement d'horlogerie. La présente invention concerne en particulier un système oscillant comprenant un spiral horloger duquel les charges électrostatiques peuvent être éliminées.

### Arrière-plan technologique

Il est connu dans le domaine de l'horlogerie les spiraux qui constituent avec le balancier la base de temps des pièces d'horlogerie mécaniques. Ces spiraux se présentent schématiquement sous la forme d'un très fin ressort enroulé en spires concentriques et dont une première extrémité est reliée à une virole et dont une seconde extrémité est reliée à un piton.

Le matériau utilisé pour la réalisation des spiraux est habituellement un alliage à base de fer, de cobalt, de nickel et de chrome. Ductile, un tel alliage doit résister à la corrosion. Des développements récents proposent de réaliser les spiraux en silicium. Du fait de leurs très faibles dimensions et des frottements avec l'air et entre les spires, les spiraux ont tendance à se charger en électricité statique, de telle sorte que les spires collent les unes aux autres. Les spiraux sont alors inutilisables tels quels.

Par ailleurs, les méthodes actuelles visant à décharger les charges électrostatiques dans le mouvement via le piton font intervenir une colle électroconductrice liant piton et spiral. Elle est généralement le mélange d'une colle photo- ou UV-durcissable et de particules conductrices. Mais ces particules conductrices gênent la réticulation de l'ensemble. Cela peut conduire à une réticulation partielle et donc une désolidarisation piton-spiral, néfaste pour le fonctionnement de l'oscillateur. Une autre solution est d'augmenter significativement la durée de réticulation mais cela va à l'encontre de rythmes de production industriels. Le document WO 2014/023584 propose une alternative, dans laquelle le spiral est collé au piton au moyen d'une goutte de colle non-conductrice qui est polymérisée, puis on pulvérise des particules conductrices sur la goutte de colle au moyen d'un spray. Cette technique n'est pas aisée à mettre en œuvre et il est difficile d'assurer une bonne liaison conductrice entre le spiral et le piton via ces particules conductrices déposées en surface extérieure de la goute de colle. De plus, la pulvérisation des particules conductrices n'est pas contrôlée, de sorte qu'elle risque d'atteindre le spiral en divers endroits non planifiés.

Enfin, dans certains cas, les charges électrostatiques peuvent être localisées ailleurs que sur le spiral mais dans l'environnement proche de ce dernier, par exemple un composant en matériau isolant initialement chargé lors de l'assemblage ou chargé lors d'un déplacement. Ces charges, généralement liées à un élément significativement plus massif que le spiral, vont donc attirer le spiral et entrainer des dysfonctionnements en introduisant des contraintes en son sein et donc une modification de sa fréquence propre.

Pour pallier à ces problèmes, des solutions plus ou moins complexes suggérant par exemple d'effectuer sur tout ou partie de la surface des spiraux un faible dépôt d'un matériau, de préférence inoxydable et amagnétique, tel que de l'or, du platine, du rhodium ou du silicium ont été proposées. Le document EP 1837722 propose une telle technique, et le document WO 2014/023584 la mentionne aussi. De telles techniques nécessitent cependant des étapes de fabrication supplémentaires qui ont notamment pour inconvénient d'être coûteuses. En outre, ces techniques ont tendance à ralentir les cadences de fabrication. Pour remédier à ces inconvénients, la présente invention propose un système oscillant pour mouvement d'horlogerie comprenant un spiral horloger duquel les charges électrostatiques peuvent être éliminées.

### Résumé de l'invention

Pour remédier à ces inconvénients, la présente invention propose un procédé de dépôt d'une couche électroconductrice sur un système oscillant d'un mouvement horloger comprenant un spiral horloger avec au moins une spire extérieure fixée par un piton ; ledit procédé de dépôt comprenant une étape de :
- Fourniture dudit système oscillant ;
- Dépôt d'au moins une première couche électroconductrice reliant électriquement ladite au moins une spire extérieure et ledit piton et représentant au moins 1%, notamment 5%, de préférence 10% et/ou au plus 90%, notamment au plus 75%, de préférence au plus 50% d'au moins une dimension dudit spiral horloger, le dépôt de la première couche électroconductrice étant réalisé par un atomiseur sous forme liquide entourée par un gaz de gainage de sorte à être unidirectionnel.

Grâce à cette disposition, un système oscillant pour mouvement d'horlogerie comprenant un spiral horloger duquel les charges électrostatiques peuvent être éliminées.

Selon un mode de réalisation, ledit spiral horloger comprend au moins une spire intérieure fixée par une virole et au moins une spire extérieure fixée par ledit piton.

Selon un mode de réalisation, ladite au moins une première couche électroconductrice est déposée sur l'extérieur dudit piton.

Grâce à cette disposition, ladite au moins une première couche électroconductrice peut être facilement déposée.

Selon un mode de réalisation, ladite première couche électroconductrice comprend une couche électroconductrice continue et/ou une pluralité de couches électroconductrices discrètes de sorte à former une couche électroconductrice continue.

Grâce à l'une ou l'autre de ces dispositions précédentes, il peut être déposé une couche électroconductrice continue et/ou une pluralité de couches électroconductrices discrètes de manière ciblée soit unidirectionnel.
Selon un mode de réalisation, ladite au moins une dimension est la longueur dudit spiral horloger.

Grâce à cette disposition, un système oscillant pour mouvement d'horlogerie comprenant un spiral horloger duquel les charges électrostatiques peuvent être éliminées.

### Brève description de la figure

L'invention sera décrite ci-après de manière plus détaillée à l'aide du dessin annexé, donné à titre d'exemple nullement limitatif, lequel représentant un procédé de dépôt (500) d'une couche électroconductrice sur un système oscillant (100) d'un mouvement horloger.

### Description détaillée de l'invention

La figure 1 illustre un procédé de dépôt **500** d'une couche électroconductrice sur un système oscillant **100** d'un mouvement horloger comprenant un spiral horloger **101** avec au moins une spire intérieure fixée par une virole et au moins une spire extérieure **105** fixée par un piton **102.**

L'une des étapes dudit procédé de dépôt **500** est la fourniture **510** dudit système oscillant **100.** S'ensuit le dépôt d'au moins une première couche électroconductrice **110** par un atomiseur **900** reliant électriquement ladite au moins une spire extérieure **105** et ledit piton **102.** De préférence, ladite première couche électroconductrice **110** comprend une couche électroconductrice continu **111** et/ou une pluralité de couches électroconductrices discrètes **115** de sorte à former une couche électroconductrice continu **111.**

Ladite au moins une première couche électroconductrice **110,** plus particulièrement, ladite couche électroconductrice continu **111** est déposée et/ou ladite pluralité de couches électroconductrices discrètes **115** sont déposées sur l'extérieur dudit piton **102,** plus exactement sur la partie dudit piton **102** étant à extérieure dudit spiral horloger **101** car plus facilement atteignable que la partie qui fait face aux spires dudit spiral horloger **101.**

Ledit atomiseur **900** est configuré pour déposer ladite au moins une première couche électroconductrice **110** sous forme liquide entourée par un gaz de gainage **119** de sorte à être unidirectionnel et donc déposer ladite première couche électroconductrice **110** sur ladite au moins une dimension, de préférence la longueur dudit spiral horloger **101,** et représentant au moins 1%, notamment 5%, de préférence 10% et/ou au plus 90%, notamment au plus 75%, de préférence au plus 50% d'au moins une dimension dudit spiral horloger **101.** Par ailleurs, ledit atomiseur **900** étant unidirectionnelle le dépôt de ladite au moins une première couche électroconductrice **110** peut couvrit seulement partiellement la largeur dudit spiral horloger **101** mais peut-être pas la totalité de la largeur dudit spiral horloger **101** ce qui permet d'éviter un changement de caractéristique dudit spiral horloger **101** comme par exemple son inertie ou sa fréquence, ou une modification de sa réponse élastique.

Ainsi, grâce à cette disposition, la conduction des charges électriques est rendue possible par le dépôt de ladite au moins une première couche électroconductrice **110** sur sa surface.

Par ailleurs, le procédé de dépôt est économique de par sa simplicité, et le peu de matière déposé. De plus contrairement à une colle chargée de nanoparticules d'Argent ou en carbone, par exemple, ce procédé de dépôt n'expose par les employés à des particules potentiellement dangereuses lors de ladite préparation de ces colles ou lors du dépôt à cause du leur inhalation car le sprayage est rarement directionnel voire unidirectionnel. Un autre désavantage au sprayage classique et que cela peut polluer des composants mobiles proches comme l'échappement ou l'axe de balancier et donc perturber leurs fonctions tribologiques.

## Revendications

1. Procédé de dépôt (500) d'une couche électroconductrice sur un système oscillant (100) d'un mouvement horloger comprenant un spiral horloger (101) avec au moins une spire extérieure (105) fixée par un piton (102) ; ledit procédé de dépôt comprenant les étapes suivantes :
- Fourniture (510) dudit système oscillant (100) ;
- Dépôt d'au moins une première couche électroconductrice (110) reliant électriquement ladite au moins une spire extérieure (105) et ledit piton (102) et représentant au moins 1%, notamment 5%, de préférence 10% et/ou au plus 90%, notamment au plus 75%, de préférence au plus 50% d'au moins une dimension dudit spiral horloger (101) ;
**caractérisé en ce que**
le dépôt de ladite première couche électroconductrice (110) est réalisé par un atomiseur (900) sous forme liquide entourée par un gaz de gainage (119) de sorte à être unidirectionnel.

2. Procédé de dépôt (500) selon la revendication 1, dans lequel ladite au moins une première couche électroconductrice (110) est déposée sur l'extérieur dudit piton (102).

3. Procédé de dépôt (500) selon la revendication 1, dans lequel ledit atomiseur (900) est unidirectionnel.

4. Procédé de dépôt (500) selon l'une quelconque des revendications 1 à 3, dans lequel ladite première couche électroconductrice (110) comprend une couche électroconductrice continue (111) et/ou une pluralité de couches électroconductrices discrètes (115) de sorte à former une couche électroconductrice continue (111).

5. Procédé de dépôt (500) selon l'une quelconque des revendications précédentes, dans lequel ladite au moins une dimension est la longueur dudit spiral horloger (101).

## Patentansprüche

1. Verfahren zum Aufbringen (500) einer elektrisch leitfähigen Schicht auf ein schwingendes System (100) eines Uhrwerks, das eine Uhrenspirale (101) mit mindestens einer äußeren Windung (105) umfasst, die durch ein Spiralklötzchen (102) befestigt ist; wobei das Verfahren zum Aufbringen die folgenden Schritte umfasst:
- Bereitstellung (510) dieses schwingenden Systems (100);
- Aufbringen mindestens einer ersten elektrisch leitfähigen Schicht (110) die diese mindestens eine äußere Windung (105) und dieses Spiralklötzchen (102) elektrisch verbindet und mindestens 1 %, insbesondere 5 %, vorzugsweise 10 % und/oder höchstens 90 %, insbesondere höchstens 75 %, vorzugsweise höchstens 50 % mindestens einer Abmessung der genannten Uhrspirale (101) ausmacht;
**dadurch gekennzeichnet, dass**
das Aufbringen dieser ersten elektrisch leitfähigen Schicht (110) durch einen Zerstäuber (900) in flüssiger Form erfolgt, die von einem Schutzgas (119) umgeben ist, sodass sie unidirektional ist.

2. Verfahren zum Aufbringen (500) gemäß Anspruch 1, bei dem die genannte mindestens eine erste elektrisch leitfähige Schicht (110) auf der Außenseite des Spiralklötzchen (102) aufgebracht wird.

3. Verfahren zum Aufbringen (500) gemäß Anspruch 1, bei dem der Zerstäuber (900) unidirektional ist.

4. Verfahren zum Aufbringen (500) gemäß einem der Ansprüche 1 bis 3, bei dem diese erste elektrisch leitfähige Schicht (110) eine durchgehende elektrisch leitfähige Schicht (111) und/oder eine Vielzahl von diskreten elektrisch leitfähigen Schichten (115) umfasst, um eine durchgehende elektrisch leitfähige Schicht (111) zu bilden.

5. Verfahren zur Ablagerung (500) gemäß einem der vorstehenden Ansprüche, bei dem die genannte mindestens eine Abmessung der Länge dieser Uhrenspirale (101) entspricht.

## Claims

1. Deposition method (500) of an electroconductive layer on an oscillating system (100) of a horological movement comprising a horological balance-spring (101) with at least one outer coil (105) attached by a collet (102); said deposition method comprising the following steps:
- Providing (510) said oscillating system (100);
- Depositing at least a first electroconductive layer (110) electrically connecting said at least one outer coil (105) and said balance-spring stud (102) and representing at least 1%, particularly 5%, preferably 10% and/or at most 90%, particularly at most 75%, preferably at most 50% of at least one dimension of said horological balance-spring (101);
**characterised in that**
the deposition of said first electroconductive layer (110) is carried out by an atomiser (900) in liquid form surrounded by a sheathing gas (119) so as to be unidirectional.

2. Deposition method (500) according to claim 1, wherein said at least a first electroconductive layer (110) is deposited on the outside of said balance-spring stud (102).

3. Deposition method (500) according to claim 1, wherein said atomiser (900) is unidirectional.

4. Deposition method (500) according to any one of claims 1 to 3, wherein said first electroconductive layer (110) comprises a continuous electroconductive layer (111) and/or a plurality of discrete electroconductive layers (115) so as to form a continuous electroconductive layer (111).

5. Deposition method (500) according to any one of the preceding claims, wherein said at least one dimension is the length of said horological balance-spring (101).
